# FASCICULE DE BREVET EUROPEEN

(11) **EP 4 285 073 B1**
(45) Date de publication et mention de la délivrance du brevet: **28.08.2024**
(21) Numéro de dépôt: 22700999.0
(22) Date de dépôt: 25.01.2022
(51) Int. Cl.: F41J 9/30, F41J 9/20, F41J 9/24

(54) **SYSTÈME DE TROIS LANCEURS DE CIBLES**
SYSTEM MIT DREI ZIELWERFERN
SYSTEM WITH THREE TARGET LAUNCHERS

(30) Priorité: 29.01.2021 FR 2100882
(43) Date de publication de la demande: 06.12.2023
(73) Titulaire: Laporte Holding, 06410 Biot (FR)
(72) Inventeur: LAPORTE, Jean-Michel, 06410 BIOT (FR); FOUQUES, Jean-Marc, 06600 ANTIBES (FR)
(74) Mandataire: Hautier IP
(86) Numéro de dépôt international: PCT/EP2022/051625
(87) Numéro de publication internationale: WO 2022/161947

(56) Documents cités:
- WO-A1-96/18864
- GB-A- 2 407 517
- US-A1- 2011 186 023

## Description

### DOMAINE TECHNIQUE DE L'INVENTION

La présente invention concerne le domaine du tir sportif et plus particulièrement les machines de lancement de cibles. Elle trouve pour application particulièrement avantageuse le domaine du balltrap et notamment la discipline de la « Fosse olympique ».

### ETAT DE LA TECHNIQUE

La « Fosse Olympique » est une discipline de tir par séries. Elle nécessite généralement quinze machines de tir appelées « lanceurs » réparties en cinq groupes de trois comme illustré aux figures 1 et 2. Chaque lanceur est configuré avec précision pour projeter une cible de manière répétée selon une trajectoire très précise. Des mécanismes ont été proposés conférant aux lanceurs des orientations réglables manuellement. Une machine de l'état de la technique et issue du demandeur est illustrée à la figure 3. Cette machine comprend une base 1 qui est fixe relativement au sol et qui supporte l'ensemble de la machine, y compris une unité de lancement 3. Cette dernière est la partie de la machine au niveau de laquelle au moins une cible 4 peut être projetée par l'intermédiaire d'un bras de lancement 32 mobile en rotation autour d'un axe de rotation 33, la cible 4 étant guidée sur une surface d'une plaque de lancement 31. Généralement, le mouvement rapide de projection du bras de lancement 32 est lié à la libération de l'énergie contenue dans un ressort tendu lors d'un cycle d'armement.

Afin de réduire le nombre de machines dans cette pratique sportive, des solutions ont été proposées comme celle du document US2011/186023 A1 qui divulgue une machine de tir dont le lancement d'un disque peut être réglé selon trois paramètres via trois actionneurs motorisés. Dans cette antériorité, il est précisé qu'il est possible de modifier l'angle de projection la hauteur de projection ainsi que la position latérale de la machine par translation sur un rail. Dans le cadre d'une épreuve de fosse olympique, cette solution technique aurait pu théoriquement convenir et ainsi remplacer quinze lanceurs, néanmoins elle présente un inconvénient majeur dans son utilisation car elle ne permet pas une vitesse d'exécution satisfaisante indispensable à un enchainement rapide des tirs et son adaptabilité à chaque tir est réduite. En effet, la durée qui sépare deux projections de cibles selon deux directions différentes doit être suffisamment courte (par exemple la machine doit pouvoir parcourir jusqu'à deux mètres en translation et/ou 90° en rotation horizontale entre deux tirs), et de plus, sur ce type de solution, l'augmentation de la vitesse s'accompagne nécessairement d'une perte de précision concernant les trajectoires des cibles. La publication brevet WO 96/18864 A1 divulgue un appareil pour le lancement en double de cible du type pigeon d'argile. Il comporte deux lanceurs juxtaposés. D'une manière générale, il existe un besoin d'optimiser les installations utilisant des machines de lancement de cibles dans des contextes d'utilisation complexes, typiquement celui de la fosse olympique impliquant une pluralité de positions relatives entre des tireurs et des machines.

Un objet de la présente invention est donc de proposer un système permettant d'optimiser la conception des machines destinées aux lancements de cibles, particulièrement dans le cadre d'une épreuve de fosse olympique.

Les autres objets, caractéristiques et avantages de la présente invention apparaîtront à l'examen de la description suivante et des dessins d'accompagnement. Il est entendu que d'autres avantages peuvent être incorporés.

### RESUME DE L'INVENTION

Pour atteindre cet objectif, selon un mode de réalisation on prévoit un système de lancement de cibles pour le tir sportif comprenant, successivement suivant une direction d'alignement, une première machine de projection de cibles, une deuxième machine de projection de cibles et une troisième machine de projection de cibles, chacune parmi la première machine, la deuxième machine et la troisième machine comprenant :
- une unité de lancement mobile en rotation par rapport à une base,
- un bras de lancement mobile en rotation par rapport à l'unité de lancement,
   caractérisé en que la base est une base commune à la première machine de projection de cibles, la deuxième machine de projection de cibles et la troisième machine de projection de cibles, et en ce qu'il comporte un socle sur lequel la base commune est mobile en rotation suivant un axe de base.

Ainsi, les machines sont organisées en un jeu solidaire en rotation. Cela permet, en un mouvement, d'ajuster la position angulaire du trio de machines, en particulier pour l'adapter à la position d'un tireur, positionnée sur un pas de tir parmi une pluralité de pas de tir. Alors que les techniques actuelles imposent de multiplier les machines de projection en fonction du nombre de tireurs, le système proposé rationalise très fortement les installations.

Un autre aspect est relatif à une installation pour le tir sportif comprenant un système tel que décrit précédemment et une pluralité de pas de tir disposés successivement le long d'un arc de cercle centré sur l'axe de base.

Suivant une possibilité, dans cette installation, le système est configuré pour déplacer en rotation la base commune relativement au socle pour placer alternativement la base commune dans l'une parmi une pluralité de positions angulaires, chaque position correspondant à une situation dans laquelle la direction d'alignement est perpendiculaire à une droite passant par l'axe de base et le centre d'un des pas de tir.

Un autre aspect concerne un procédé de commande d'un système de trois machines de lancement de cibles dans une installation comprenant :
- un placement de la base commune relativement au socle dans une position angulaire de la pluralité de positions angulaires,
- une exécution d'au moins une projection d'au moins une cible,
- un déplacement en rotation de la base commune relativement au socle, jusqu'à une autre position angulaire de la pluralité de positions angulaires,
- une nouvelle exécution d'au moins une projection d'au moins une cible 4.

Éventuellement, le placement est opéré dans une position angulaire correspondant à un pas de tir situé à une première extrémité de l'arc de cercle et dans lequel le déplacement en rotation et la nouvelle exécution sont opérés successivement jusqu'à un pas de tir situé à une deuxième extrémité de l'arc de cercle.

### BRÈVE DESCRIPTION DES FIGURES

Les buts, objets, ainsi que les caractéristiques et avantages de l'invention ressortiront mieux de la description détaillée d'un mode de réalisation de cette dernière qui est illustré par les dessins d'accompagnement suivants dans lesquels :
La figure 1 représente un exemple de système de lancement pour la fosse olympique tel que l'on trouve dans l'art antérieur comprenant cinq ensembles de trois lanceurs.
La figure 2 représente un exemple de système de lancement pour la fosse olympique tel que l'on trouve dans l'art antérieur avec un tireur se déplaçant sur les différents emplacements de pas de tir.
La figure 3 représente un lanceur de cibles issu de l'art antérieur.
Les figures 4A à 4B représentent un lanceur selon la présente invention.
La figure 5 représente une combinaison de trois lanceurs selon la présente invention.
La figure 6 représente les secteurs angulaires de débattement des trois lanceurs illustrés à la figure 5.
Les figures 7A à 7F représentent un réglage d'un point d'ancrage d'un actionneur dans trois postions différente et selon l'invention.
La figure 8 représente dans une vue parallèle au sol un schéma sous forme de zone des secteurs angulaires de débattement d'un système de trois lanceurs selon l'invention.
La figure 9 présente en perspective un exemple de montage d'une base commune aux trois machines sur un socle.
La figure 10 est une vue de profil des éléments représentés à la figure 9.
La figure 11 donne des détails d'articulation en rotation de certains éléments.
La figure 12 est une vue de détail d'une partie d'un dispositif de roulement.
La figure 13 est une vue de détail d'une autre partie d'un dispositif de roulement.
La figure 14A est une vue de dessus d'une installation, dans une première position angulaire de la base commune, adaptée pour un tir depuis un premier pas de tir.
La figure 14B et une vue de dessus du système dans la position angulaire de la figure précédente.
La figure 15A est une vue de dessus d'une installation, dans une deuxième position angulaire de la base commune, adaptée pour un tir depuis un deuxième pas de tir.
La figure 15B et une vue de dessus du système dans la position angulaire de la figure précédente.
La figure 16A est une vue de dessus d'une installation, dans une troisième position angulaire de la base commune, adaptée pour un tir depuis un troisième pas de tir.
La figure 16B et une vue de dessus du système dans la position angulaire de la figure précédente.

Les dessins sont donnés à titre d'exemples et ne sont pas limitatifs de l'invention. Ils constituent des représentations schématiques de principe destinées à faciliter la compréhension de l'invention et ne sont pas nécessairement à l'échelle des applications pratiques.

### DESCRIPTION DÉTAILLÉE

Avant d'entamer une revue détaillée de modes de réalisation de l'invention, sont énoncées ci-après des caractéristiques optionnelles qui peuvent éventuellement être utilisées en association ou alternativement :
- l'axe de base 112 est confondu avec l'axe de rotation (ou première direction 35), par rapport à la base commune 110, de l'unité de lancement 3 de la deuxième machine ;
- un actionneur de base 130 est configuré pour entraîner en rotation la base commune 110 relativement au socle 100 ;
- un dispositif de roulement 120 est intercalé entre une face supérieure 101 du socle 100 et une face inférieure de la base commune 110 ;
- le dispositif de roulement 120 comporte au moins un ensemble de roulement 123 comprenant d'une part un chemin de roulement de profil en portion de cercle centré sur l'axe de base 112 et disposé sur l'une parmi la face supérieure 101 du socle 100, et, d'autre part, au moins un galet monté à rotation sur l'autre parmi la face supérieure 101 du socle 100 et la face inférieure de la base commune 110 et configurée pour se déplacer le long du chemin de roulement 122 ;
- le dispositif de roulement 120 comporte plusieurs ensembles de roulement 123 dont au moins certain présentent des chemins de roulement 122 des éloignements différents relativement à l'axe de base 112 ;
- le dispositif de roulement 120 comprend quatre ensembles de roulement 123 disposés par paire de part et d'autre de l'axe de rotation, relativement à la base commune 110, respectivement de chacune parmi la première machine et de la deuxième machine ;
- chaque paire d'ensembles de roulement 123 est disposée en regard de l'une, différentes, parmi l'unité de lancement 3 de la première machine et l'unité de lancement 3 de la troisième machine ;
- le dispositif de roulement 120 comporte, au moins un ensemble de roulement 123 disposé en regard de l'unité de lancement 3 de la deuxième machine ;
- l'ensemble de roulement 123 disposé en regard de l'unité de lancement 3 de la deuxième machine comporte un chemin de roulement 122 en forme de cercle ;
- chacune parmi la première machine, la deuxième machine et la troisième machine est configurée pour balayer respectivement un premier secteur angulaire 61 de débattement, un deuxième secteur angulaire 62 de débattement et un troisième secteur angulaire 63 de débattement, lesdits secteurs étant différents les uns des autres.

Les trois machines sont préférentiellement préconfigurées pour balayer respectivement un secteur angulaire de débattement parmi une pluralité de secteurs angulaires prédéterminés différents. Ces machines peuvent être identiques sauf en ce qui concerne le secteur angulaire de débattement en rotation. Chaque machine peut se voir assigner, sans possibilité de réglage de secteur, un secteur angulaire donné (et différent de celui des autres machines), mais, préférentiellement ces machines sont réglables et sont réglées distinctement pour produire cette différence de secteur angulaire.

Suivant une possibilité, les machines du système comportent chacune un système de réglage du secteur angulaire de débattement permettant sélectivement de réduire le secteur angulaire de débattement à l'un parmi une pluralité de secteurs angulaires différents prédéterminés comprenant au moins un premier secteur angulaire, un deuxième secteur angulaire et un troisième secteur angulaire.

De ce fait, le réglage permet de réduire le débattement angulaire et ainsi le bras de lancement ne se déplace que de quelques degrés pour atteindre l'angle de projection souhaité. De ce fait, le dispositif est plus précis et la cible est projetée selon la trajectoire prévue. Le système de réglage permet au moins trois configurations distinctes pour une même machine ce qui permet également une utilisation multiple d'un lanceur universel et ainsi une réduction liée aux coûts de production. La réduction du secteur angulaire à balayer permet de limiter la vitesse de l'actionneur et de ce fait de choisir des actionneurs, notamment des vérins, plus stables en position à l'arrêt même en cas de coupure de courant ; typiquement, ce sont les liaisons de transmission de puissance qui sont plus irréversibles et qui évitent ainsi des mouvements parasites dus aux efforts appliqués par les éléments de la machines.

Selon un exemple, le système de réglage est configuré pour modifier la position de l'actionneur. Cela permet une optimisation avantageuse de l'orientation de l'actionneur selon le secteur angulaire de débattement sélectionné. En effet, l'actionneur est ainsi idéalement positionné afin de maximiser son efficacité.

Selon un exemple, l'actionneur 71, 72, 73 est un vérin électrique.

Selon un exemple, le système de réglage comprend une pluralité de points d'ancrage où est apte à coopérer alternativement au moins une unité d'ancrage de l'actionneur 71, 72, 73. L'unité d'ancrage est de préférence à l'une des extrémités de l'actionneur, par exemple à l'extrémité distale d'une tige de vérin ou à l'extrémité arrière d'un corps de vérin.

Selon un exemple, un système de réglage est configuré pour modifier un point d'ancrage du premier actionneur 71 sur la base 1.

Selon un exemple, un système de réglage est configuré pour modifier un point d'ancrage du premier actionneur 71 sur l'unité de lancement 3.

De préférence, le système de réglage est configuré pour modifier une distance séparant une unité d'ancrage de l'actionneur sur un point d'ancrage de la base 1 et une unité d'ancrage de l'actionneur sur un point d'ancrage du support 2. Autrement dit, la distance séparant l'ancrage de l'actionneur sur le support 2 et l'ancrage de l'actionneur sur la base est modifiée en utilisant des points d'ancrage différents, au moins sur l'un parmi la base et le support.

Éventuellement, une unité d'ancrage peut équiper une extrémité d'un actionneur et une autre unité d'ancrage peut équiper l'autre extrémité de l'actionneur. Une unité d'ancrage s'entend de tout élément apte à assurer un raccordement entre l'actionneur et une partie de la machine parmi la base et le support. Un point d'ancrage s'entend de tout élément apte à coopérer avec une unité d'ancrage pour assurer la liaison. Une telle liaison pourra typiquement être une liaison pivot suivant un axe parallèle à celui de la rotation offerte par l'actionneur considéré.

Selon un exemple, un deuxième actionneur 72 permet un réglage supplémentaire de la position angulaire de l'unité de lancement 3 dans un secteur angulaire de débattement en rotation suivant une deuxième direction 36, permettant une inclinaison de l'unité de lancement 3 par rapport à la base 1, la première direction étant différente de la deuxième direction

Selon un exemple, un ressort d'accumulation d'énergie permet de mouvoir le bras de lancement 32 et la machine comprend en outre un système de variation de la tension du ressort, le système est configuré de sorte à maintenir constante une distance de projection et ce quelle que soit la position angulaire réglée par le deuxième actionneur 72 dans un secteur de rotation suivant la deuxième direction 36.

Selon un exemple, les trois machines sont disposées de sorte à ce qu'une machine centrale est centrée entre de deux machines latérales et les secteurs angulaires des machines latérales sont symétriques par rapport à une direction de tir 34 de la machine centrale.

Selon un exemple, les secteurs angulaires prédéterminés 61, 62, 63 s'entrecroisent.

Selon un exemple, l'étape de réglage sélectif de l'angle de débattement est effectuée par modification de la position du premier actionneur 71.

Selon un exemple, on utilise une machine comprenant un actionneur 71, 72, 73 qui comprend une unité d'ancrage apte à coopérer avec un élément de fixation sur un point d'ancrage parmi plusieurs points d'ancrage sur l'un parmi la base 1 et le support 2 pour permettre l'étape de réglage sélectif.

Il est précisé que dans le cadre de la présente invention, le terme « lanceur » est utilisé parfois à la place de « machine » en tant qu'objet revendiqué, il conviendra de considérer ces termes comme équivalents.

Dans le cadre de l'invention la précision de positionnement dans l'assemblage des différents composants des lanceurs est fonction de la précision du tir et ainsi les jeux des mécanismes sont susceptibles d'entrainer des disparités théoriques latérales des trajectoires des cibles pour deux machines identiques. Par exemple, on pourra constater un écart latéral de 25 cm pour un tir de 76 m. Il convient donc d'accepter une marge d'écart de trajectoire de cible entre deux machines ayant les mêmes réglages. On prendra donc en compte ces écarts lorsque deux trajectoires seront qualifiées d'identiques. L'incertitude admissible de retombée de la cible peut aussi correspondre à un carré de 2 m de côté centré à 76 m du lanceur.

Dans le cadre de l'invention, on entendra par « orientation radiale » ou « radialement », ce qui se rapporte au positionnement d'un élément mobile en rotation par rapport à un axe.

Dans la suite de la description, le terme « sur » ne signifie pas nécessairement « directement sur ». Ainsi, lorsque l'on indique qu'une pièce ou qu'un organe A est en appui « sur » une pièce ou un organe B, cela ne signifie pas que les pièces ou organes A et B soient nécessairement en contact direct avec l'autre. Ces pièces ou organes A et B peuvent être soit en contact direct soit être en appui l'une sur l'autre par l'intermédiaire d'une ou plusieurs autres pièces. Il en est de même pour d'autres expressions telle que par exemple l'expression « A agit sur B » qui peut signifier « A agit directement sur B » ou « A agit sur B par l'intermédiaire d'une ou plusieurs autres pièces».

Dans la présente demande de brevet, le terme mobile correspond à un mouvement de rotation ou à un mouvement de translation ou encore à une combinaison de mouvements, par exemple la combinaison d'une rotation et d'une translation.

Dans la présente demande de brevet, lorsque l'on indique que deux pièces sont distinctes, cela signifie que ces pièces sont séparées. Elles sont :
- positionnées à distance l'une de l'autre, et/ou
- mobiles l'une par rapport à l'autre et/ou
- solidaires l'une de l'autre en étant fixées par des éléments rapportés, cette fixation étant démontable ou non.

Une pièce unitaire monobloc ne peut donc pas être constituée de deux pièces distinctes.

Dans la présente demande de brevet, le terme « solidaire » utilisé pour qualifier la liaison entre deux pièces signifie que les deux pièces sont liées/fixées l'une par rapport à l'autre, selon tous les degrés de liberté, sauf s'il est explicitement spécifié différemment. Par exemple, s'il est indiqué que deux pièces sont solidaires en translation selon une direction X, cela signifie que les pièces peuvent être mobiles l'une par rapport à l'autre sauf selon la direction X. Autrement dit, si on déplace une pièce selon la direction X, l'autre pièce effectue le même déplacement. Dans la présente demande de brevet, un moyen élastique peut par exemple être un ressort, tel qu'un ressort à spires, des rondelles élastiques telles que des rondelles Belleville, un élastomère, un caoutchouc.

### PRESENTATION DE LA FOSSE OLYMPIQUE

Pour rappel de la technologie habituellement rencontrée, et comme illustré à la figure 1, une série de quinze lanceurs 91 répartis selon une ligne et avantageusement orientés et paramétrés, permettent de valider les normes requises par la réglementation d'une épreuve officielle de « fosse olympique ». Dans le cas général, l'orientation de chacun des lanceurs 91 est paramétrée de manière à rester la même durant toute une épreuve. Ainsi, chaque lanceur 91 est apte à lancer une cible 4 selon une projection préétablie, et réglé de sorte à répéter le lancer le plus fidèlement possible afin d'obtenir des trajectoires identiques.

Comme illustré à la figure 2, un tireur 81, se déplace tout au long de l'épreuve entre les différents emplacements de pas de tir 8 afin de se positionner en face d'un système 9 comprenant trois lanceurs 91 qui, de manière aléatoire, sont susceptibles d'éjecter un projectile selon une direction prédéfinie, soit vers la gauche, soit vers la droite, soit vers le centre. Ainsi, le tireur ne sait pas à l'avance lequel parmi les trois lanceurs 91 du système 9 va projeter une cible 4. Éventuellement, des tireurs 81 peuvent être chacun en position sur un pas de tir différent.

On donne d'abord ci-après des détails correspondants à des possibilités que peuvent présenter les machines de lancement, ou lanceurs, implémentés dans le système de l'invention.

Dans un second temps, le système proprement dit est décrit.

### DESCRIPTION STRUCTURELLE D'UN LANCEUR

A moins qu'il n'en soit disposé autrement, la machine ici proposée peut reprendre un ou plusieurs aspects d'un tel lanceur, les termes machines et lanceurs étant considérés comme équivalents. Comme illustré à la figure 3 et selon un exemple de dispositif issu de l'art antérieur, le lanceur 91 comprend une base 1 sur laquelle est positionnée une unité de lancement 3 par l'intermédiaire d'un support 2 mobile en rotation par rapport à la base via un axe 20 de support. L'unité de lancement comprend un plateau de lancement 31 ainsi qu'un bras de lancement 32 mobile en rotation par rapport au plateau de lancement 31 par l'intermédiaire d'un axe 33. Une cible 4 est avantageusement positionnée sur un plateau de lancement 31. Le bras de lancement 32 par un mouvement accéléré vient coopérer par contact avec la cible 4 afin de la projeter selon une trajectoire préétablie.

### DESCRIPTION FONCTIONNELLE D'UN LANCEUR

Selon ce même exemple, le mouvement accéléré du bras peut être déclenché par l'intermédiaire d'un actionneur mécanique. Avantageusement, il s'agit d'un moyen élastique tel qu'un ressort tendu. Lorsque par exemple, le ressort est relâché, il déclenche, par libération d'énergie mécanique, un mouvement accéléré du bras de lancement 32 et s'ensuit la projection de la cible 4.

Comme illustré aux figures 4A et 4B, et selon un mode de réalisation privilégié, le lanceur 91 comprend une base 1 sur laquelle est monté un support 2 supportant une unité de lancement 3. On verra plus loin que la base 1 de chaque machine est mutualisée pour les trois machines. Les bases 1 des machines forment ainsi une seule base commune 100. L'unité de lancement 3 comprend un plateau de lancement 31 surmonté d'un barillet 37 permettant de recharger les cibles 4 de manière automatisée et en continu. L'unité de lancement 3 est mobile en rotation par rapport au support 2 selon au moins une direction 36 de sorte à ce que le plateau de lancement soit orienté selon une direction de tir 34 ici schématisée de manière purement illustrative. Le support 2 est mobile en rotation par rapport à la base 1 selon une direction 35. La première direction 35 peut-être verticale dans une position d'utilisation de la machine dans une fosse ; la deuxième direction 36 peut-être perpendiculaire à la première direction 35, il peut s'agir d'une direction d'inclinaison relativement à un plan horizontal dans une position d'utilisation de la machine dans une fosse.

Selon ce même mode de réalisation, le support 2 et l'unité de lancement 3 sont solidaires en rotation selon la première direction 35 et par conséquent, l'orientation de l'unité de lancement 3 selon la première direction 35, s'effectue de manière simultanée avec la rotation du support 2 par rapport à la base 1. Cette rotation s'effectue de manière automatisée et préférentiellement de manière semi-automatique à l'aide d'un actionneur 71 motorisé. L'orientation pourra s'effectuer latéralement ou en hauteur en jouant sur les rotations selon les directions 35,36. Une seule mobilité en rotation peut cependant suffire.

On pourra également envisager un réglage de puissance de projection de cible 4.

On entendra par actionneur 71, 72, 73 motorisé, tout type d'élément alimenté dont l'objet est de produire un mouvement mécanique par transformation énergétique. Il pourra par exemple s'agir d'alimentation hydraulique ou électrique. Le terme « motorisé » s'entend d'un entrainement non manuel. Un actionneur peut comprendre une tige ou bras mobile en translation sur commande. Il peut s'agir de la tige d'un vérin, ou d'une tige d'un système bielle manivelle dont la rotation est fournie par l'arbre de sortie d'un moteur.

Selon cet exemple, le lanceur 91 est avantageusement réglable selon deux, voire trois paramètres, et ces réglages s'effectuent de manière automatique. Cela permet à un même lanceur 91 de projeter de manière aléatoire des cibles 4 selon une multitude de trajectoires programmées différentes. Ces réglages peuvent alors s'effectuer en temps réel durant l'épreuve de « fosse olympique » si bien qu'ils permettent une configuration optimisée des lanceurs. Ainsi, selon cet exemple, l'invention propose une solution technique alternative à celles de l'art antérieur à partir d'un seul groupe de trois lanceurs 91 optimisés. Avantageusement, cette solution technique ne nécessite qu'un seul pas de tir 9 puisqu'après chaque projection de cible 4, les trajectoires des trois lanceurs 91 sont préférentiellement modifiées automatiquement comme par exemple en moins de huit secondes. Le tireur 81 n'a plus besoin de se déplacer, le système 9 de trois lanceurs 91 est apte à reproduire, de manière cyclique, les quinze variantes de trajectoire conformément aux exigences du règlement des épreuves de « fosse olympique ». Selon un mode de réalisation, la base 1 comprend une surface plane parallèle au sol et la direction principale 35 est modélisable par un axe perpendiculaire au sol. Avantageusement, la hauteur de la machine est verticale lorsqu'un lanceur 91 est positionné pour une épreuve de fosse olympique.

### ACTIONNEURS

Afin de permettre au moins une automatisation partielle des réglages de la trajectoire d'une cible 4, la rotation de l'unité de lancement 3 selon la première direction 35 à l'aide d'un premier actionneur 71, permet un réglage latéral automatisé du lanceur 91. Selon un exemple complémentaire au mode de réalisation privilégié et comme illustré à la figure 4B, l'unité de lancement 3 est mobile afin de permettre un réglage de l'inclinaison du plateau de lancement 31 et par conséquent de l'angle d'éjection des cibles 4. Ce réglage s'effectuant à l'aide d'un deuxième actionneur 72. Enfin selon un exemple compatible également avec le mode de réalisation privilégié, le lanceur 91 comprend un troisième actionneur 73 permettant un réglage de la puissance de projection de la cible 4.

### ANCRAGE DE L'ACTIONNEUR

Selon le mode privilégié de l'invention, le premier actionneur 71 permet un réglage de l'orientation de la base selon la direction 35 et de ce fait le premier actionneur 71 oriente radialement l'unité de lancement 3.

Comme illustré à la figure 6 et afin de permettre une meilleure réactivité et une meilleure précision du lanceur 91, le réglage latéral de chaque lanceur 91 est volontairement réduit et limité entre deux bornes latérales 610 et définit de ce fait un premier secteur angulaire de débattement. Une direction de tir correspond sur cette figure à une direction de lancer au droit de la machine, sans angle, en face du tireur. Dans le cas de la fosse olympique, avantageusement, les trois machines sont aptes à tirer suivant cette direction; en effet, il est avantageux que les secteurs angulaires de chacune des trois machines se chevauchent partiellement. Le mode de réalisation préférentiel, particulièrement adapté à la fosse olympique et illustré, met en oeuvre trois machines, mais l'invention n'exclut pas plus de trois machines, dans un contexte de typologies de tirs différent notamment.

Ainsi le lanceur 91 est configuré selon un secteur angulaire de débattement 61, 62, 63 parmi une pluralité de secteurs angulaires différents prédéterminés comprenant au moins un premier secteur angulaire 61, un deuxième secteur angulaire 62 et un troisième secteur angulaire 63.

De manière préférée, chaque lanceur 91 est prédéfini selon un secteur angulaire différent. Le secteur angulaire sera de préférence inférieur ou égal à 60° et de préférence inférieur ou égal à 30°. Selon un exemple et comme illustré aux figures 5 et 6, dans un système 9, les trois lanceurs 91 sont alignés, de préférence suivant une ligne perpendiculaire à une médiatrice passant par le poste de tir et la machine située au centre, le dos du lanceur du centre est orienté de sorte à faire face au tireur 81 de sorte que ce que sa direction de tir 34 médiane soit alignée avec la position du tireur 81 et que son secteur angulaire de débattement 62 soit égal à 20° au total avantageusement réparti par deux secteurs angulaires de 10° symétriques par rapport à la direction de tir 34. Préférentiellement, les deux autres lanceurs 91 sont également répartis de sorte que leur secteur angulaire soit disposé de manière symétrique par rapport à la direction située au niveau d'une droite au niveau de la direction médiane de projection du lanceur 91 central et éventuellement leurs secteurs angulaires s'étendent sur 30° ou 60°. Avantageusement, la machine située à droite de la machine centrale présente un secteur angulaire de débattement au moins majoritairement, voire complètement, dirigé vers la gauche, à l'inverse de la machine de gauche.

Selon un exemple, l'actionneur 71, 72, 73 comprend au moins une unité d'ancrage, situé préférentiellement sur au moins une extrémité. L'unité d'ancrage est avantageusement pivotante par rapport à l'actionneur 71, 72, 73, par exemple grâce à un système de paliers simples. L'unité d'ancrage est configurée formellement de sorte à pouvoir coopérer avec des éléments de fixation sur au moins un point d'ancrage, de préférence sur trois points d'ancrage différents. L'unité d'ancrage comprend une mobilité résiduelle afin de faciliter le montage et le démontage de l'actionneur 71, 72, 73. L'unité d'ancrage peut comprendre par exemple un crochet, une ouverture, un système d'attache.

Selon un exemple non illustré, le système de réglage du secteur angulaire de débattement comprend un chemin dans un trou oblong apte à coopérer avec un système de fixation, pouvant être par exemple un élément de boulonnerie comme une vis et/ou un écrou. Avantageusement le chemin prend une trajectoire courbe. De manière préférée, sur un point d'ancrage, l'actionneur 71, 72, 73 peut être démonté par desserrage depuis un premier point d'ancrage puis remonté et maintenu en position dans un deuxième point d'ancrage par serrage, de préférence par vissage.

Selon un exemple, l'unité d'ancrage comprend une ouverture, un crochet ou une boule, apte à coopérer avec des éléments d'accueils positionnés aux points d'ancrage. Les éléments d'accueil étant préférentiellement des tiges, des crochets, ou tout autre élément mécanique facilitant la mise et le maintien en position d'un actionneur 71, 72, 73.

Selon un mode de réalisation le premier actionneur 71 est un vérin électrique. Avantageusement il comprend deux unités d'ancrage, dont l'une est solidaire du support 2 et l'autre se situe au contact de la base 1. L'unité d'ancrage, se situant au contact de la base 1, est préférentiellement démontable puisqu'elle se situe sur l'un parmi les trois points d'ancrage. Selon un exemple, la base 1 est une plaque, de préférence métallique, qui comprend une protubérance arrondie au niveau des points d'ancrage et chaque point d'ancrage définit un secteur angulaire de débattement différent.

### SYSTEME DE TROIS MACHINES OU LANCEURS

Comme illustré à la figure 5 et selon l'invention, un système 9 comprend trois lanceurs 91 qui peuvent être disposés au sein d'un même abri 92 ou fosse.

Sur cette figure, on note que le système 9 est intégré dans une installation qui comprend des pas de tir 8 dans lesquels un tireur peut prendre position. Dans l'exemple représenté, correspondant à la pratique de la fosse olympique, cinq pas de tir sont présents. De manière avantageuse, chaque pas de tir présente un centre, les centres des pas de tir se suivant selon une ligne en arc de cercle ; de préférence, la ligne en arc de cercle est centrée sur l'axe de base 112 de rotation de la base commune, expliqué plus loin. En particulier, le rayon de l'arc de cercle pourra correspondre à une valeur de 15 m (voir la dimension 15 000 mm à la figure 5) ; alternativement ou en complément, les pas de tir peuvent être espacés de 2,5 m (voir la dimension de 2500 mm en figure 5) ; avantageusement, selon l'arc de cercle, les pas de tir 8 sont espacés d'un secteur angulaire constant, de préférence d'environ 10°, correspondant par exemple à la valeur de 9,56° comme le montre la figure 5.

Les détails de la rotation de la base commune 110 et de la position relative du système 9 et des pas de tir 8 sont donnés plus loin dans la description.

### ANGLES DE TIR

Selon un mode de réalisation et comme illustré à la figure 6, les trois lanceurs 91 sont configurés de sorte à pouvoir être orientés selon un secteur angulaire de débattement 61, 62, 63 comprenant une direction de tir 34 pouvant balayer un secteur angulaire différent pour chacune des trois machines.

### POINTS D'ANCRAGE

Selon un mode de réalisation, chaque lanceur possède au moins un secteur angulaire de débattement 61, 62, 63 prédéfini en amont d'une épreuve de « fosse olympique ». Ces secteurs angulaires sont de préférence réglés manuellement. De manière préférée, l'actionneur 71, 72, 73 est avantageusement solidaire de deux éléments du lanceur 91 par deux points d'ancrage. Pour un actionneur donné, c'est avantageusement la distance entre les deux ancrages qui est modifiée par moteur pour varier l'angle de tir (ou la puissance de tir). Mais pour modifier le secteur angulaire de ce débattement motorisé, on règle, de préférence manuellement, la position d'au moins un des ancrages. Ainsi, le lanceur 91 est avantageusement configuré afin que l'au moins un point d'ancrage de l'actionneur 71, 72, 73 puisse être démonté facilement d'un premier emplacement puis remonté sur un deuxième emplacement prévu à cet effet. Ainsi l'au moins un point d'ancrage de l'actionneur 71, 72, 73 pourra varier, et de ce fait permettre une optimisation du positionnement de l'actionneur par rapport au secteur de direction de tir 34 souhaité.

Selon un mode de réalisation, le démontage de l'actionneur en au moins un point d'ancrage s'effectue à l'aide d'élément de fixation mécanique pouvant être par exemple des pièces de boulonnerie, comme par exemple un système vis/écrou.

Selon un mode de réalisation, un jeu de réglage est prévu à au moins un point d'ancrage de l'actionneur 71, 72, 73 afin de faciliter sa fixation sur la base 1 ou sur le support 2. Il pourra s'agir par exemple d'un trou oblong de réglage.

Selon un mode de réalisation préféré, un système 9 comprend trois lanceurs 91 qui diffèrent uniquement de par le point d'ancrage d'un actionneur 71, de préférence, il s'agira du premier actionneur 71.

Selon un exemple, tous les lanceurs 91 sont identiques en ce qu'ils comportent exactement les mêmes composants.

### EXEMPLE SELON UN MODE DE REALISATION PARTICULIER

Aux figures 7A à 7F sont illustrés un exemple selon un mode de réalisation particulier dans lequel, un actionneur 71, 72, 73 est avantageusement positionné afin de faire varier une direction de tir 34 dans un secteur angulaire de débattement 61, 62, 63 préréglé. En effet, la modification du positionnement de l'actionneur rend préférentiellement fonctionnel un autre secteur angulaire de direction de tir 34. Dans chacune des trois configurations données pour les secteurs angulaires, la direction de tir 34 est comprise dans le secteur angulaire de débattement 61, 62, 63 qui est réglé.

Selon ce dernier exemple, le premier actionneur 71 est avantageusement solidaire du lanceur 91 en deux points d'ancrage. Un premier point d'ancrage se situe sur le support 2. Un deuxième point d'ancrage se situe sur la base 1. Selon un mode de réalisation privilégié, en ce deuxième point d'ancrage, le premier actionneur 71 est configuré de sorte à être démonté, puis remonté sur au moins un point d'ancrage supplémentaire, de préférence deux points d'ancrage supplémentaires, situés sur la base 1. Suivant une possibilité, c'est une extrémité de la tige d'un vérin de l'actionneur 71 qui est reliée à un point d'ancrage du support et une extrémité du corps du vérin de l'actionneur 71 qui est reliée à un point d'ancrage de la base.

De façon préférentielle, les points d'ancrage possibles de la base sont différemment espacés du point d'ancrage du support de sorte que, dans chacune des situations représentées aux figures 7A/7B, 7C/7D, 7E/7F, la longueur de l'actionneur entre les deux points d'ancrage soit différente. Dans le cas d'un vérin, cela correspond à une longueur de sortie de la tige du vérin différente dans les trois situations. Autrement dit, la formation de chaque secteur angulaire s'effectue en modifiant le secteur de course en translation de l'actionneur, et par exemple de la tige d'un vérin. Les secteurs angulaires peuvent se chevaucher, si bien que les secteurs de course en translation de l'actionneur peuvent aussi se chevaucher mais ils sont différents.

Ainsi, la machine des figures 7A et 7B correspond préférentiellement à la machine de droite de la figure 6. Globalement, la tige de vérin y est plus rentrée que dans les deux autres positions, des figures 7C/7D et 7E/7F. Ainsi, en figure 7A, une direction de tir 34 est située dans le secteur 63. Comme la tige est plus rentrée, son débattement en sortie est plus élevé ce qui permet un actionnement du support 2 majoritairement suivant un sens trigonométrique. C'est ce qui permet d'atteindre la position représentée à la figure 7B qui correspond ici par exemple à une borne du secteur angulaire 63.

La machine des figures 7C et 7D correspond préférentiellement à la machine du milieu de la figure 6. La distance séparant les deux ancrages est moins importante que dans le cas précédent et cette position est configurée avantageusement pour que la tige puisse se débattre en translation suivant des courses de longueur équivalente en entrée ou en sortie autour de la position représentée, qui peut correspondre à une position neutre. Les deux positions extrêmes de la tige du vérin correspondent respectivement aux illustrations des figures 7C et 7D pour modifier en conséquence la direction de tir 34 dans le secteur 62.

Les figures 7E et 7F correspondent préférentiellement à la machine de gauche sur la figure 6. Cette fois, la distance entre les ancrages est maximale, si bien que l'actionneur 71 est le plus étendu dans cette position. Dans le cas d'un vérin, c'est dans cette situation que la tige est la plus sortie, pour un lancer au droit de la fosse. Par contre, la longueur de course rentrante de la tige du vérin y est plus importante ce qui permet un plus grand débattement suivant une direction trigonométrique. Ainsi, on peut opérer un débattement de 30° dans le secteur 61 par un mouvement rentrant de la tige du vérin depuis la direction de tir 34 de la figure 7E jusqu'à celle de la figure 7F.

En conséquence des explications précédentes, un aspect de modes de réalisation de la machine permet de modifier la longueur de tige sortante dans une situation pour un tir au droit de la fosse en modifiant au moins un des ancrages du vérin. Grâce à cette modification, on peut modifier la course du vérin dans le sens de sortie de tige et la course du vérin dans le sens de rentrée de tige. On peut ainsi faire travailler l'actionneur 71 d'une des machines de sorte que le secteur angulaire couvert soit majoritairement induit par une translation sortante de la tige. En outre, on peut faire travailler l'actionneur 71 d'une autre machine de sorte que le secteur angulaire couvert soit majoritairement induit par une translation rentrante de la tige. Au surplus, on peut faire travailler l'actionneur 71 d'une autre machine, de préférence la machine centrale, de sorte que le secteur angulaire couvert soit réparti de manière identique entre la course sortante et la course rentrante de la tige du vérin.

Les explications données précédemment sont applicables mutatis mutandis à un débattement d'éléments mobiles en translation autre que la tige d'un vérin, par exemple un bras d'un système bielle manivelle.

### VARIANTES ET AUTRES MODES DE REALISATION (ANCRAGE BASE SUR CHARIOT ROTATIF, BASE SUR CHARIOT EN TRANSLATION.)

Selon un mode de réalisation particulier, la base est démontable et l'actionneur 71, 72, 73 peut ne pas être démontable. De manière préférée, la base est montée sur un chariot mobile en rotation et dont la rotation peut être bloquée selon trois points d'ancrage prédéfinis.

Selon un autre mode de réalisation, la base 1 est montée sur un chariot mobile en translation.

### VERIN ELECTRIQUE

Selon un mode de réalisation préféré, au moins un des actionneurs 71, 72, 73 est un vérin électrique. De préférence, il pourra s'agir de vérins électriques 12V associés à des capteurs dédiés au positionnement des vérins pouvant être de type potentiomètre, optique ou à effet Hall . Selon un exemple, le nombre de pulsation par mm de course est de 12599 et la charge admise est de 6000 N. Dans chaque secteur angulaire 61, 62, 63, la course du vérin peut être faible, par exemple de moins de 5 cm.

### SECTEURS ANGULAIRES DE DEBATTEMENT

Comme illustré à la figure 8 et selon un mode de réalisation de l'invention, le système 9 comprenant trois lanceurs 91 est configuré de sorte à pouvoir projeter des cibles 4 selon trois secteurs angulaires de débattement différents, un premier secteur angulaire 61, un deuxième secteur angulaire 62 et un troisième secteur angulaire 63.

### DEUXIEME DIRECTION DE REGLAGE

Selon un mode de réalisation particulier dans lequel un premier réglage est configuré pour permettre un démontage d'un premier actionneur 71 depuis un premier emplacement puis un remontage du premier actionneur 71 dans un deuxième emplacement, l'invention prévoit qu'au moins un deuxième réglage équivalent puisse être effectué sur un au moins deuxième actionneur 72. Eventuellement le lanceur 91 est configuré de sorte à permettre un troisième réglage équivalent d'un au moins troisième actionneur 73.

### REGLAGE DE PUISSANCE

Selon un mode de réalisation particulier, le lanceur 91 comprend un système de variation de la tension de lancement fonctionnant grâce à un élément élastique et de préférence un ressort, typiquement un ressort mis en tension lors d'une phase d'armement. L'actionneur 73 comprend de préférence un ancrage raccordé à une extrémité du ressort si bien que la tension du ressort armé peut être réglée selon la position de cet ancrage.

Le système est avantageusement configuré pour maintenir constante une distance de projection malgré la modification au moins une position angulaire par actionneur 7.

Selon un mode de réalisation, l'origine de déplacement des actionneurs 71, 72, 73 ou la charge du/des ressortis peuvent être déplacés de manière électronique au sein d'un organe de calcul afin de compenser les variations de trajectoire dues à l'altitude, aux vents ou à d'autres paramètres météorologiques.

Selon un mode de réalisation, un séquenceur pilote le système 9 comprenant les trois lanceurs 91. De préférence, il intègre les données relatives à l'ensemble des trajectoires et gère par exemple l'évolution des combinaisons durant la session de tir pour un ou plusieurs tireurs 81. Le séquenceur peut comprendre un processeur et une mémoire de stockage d'instructions permettant d'exécuter des commandes d'actionneurs.

Dans le cadre d'un entrainement et selon un mode de réalisation particulier, le séquenceur offre aussi la possibilité de sélectionner des trajectoires spécifiques, de les répéter, et d'en modifier la difficulté en diminuant ou accentuant la vitesse de projection des cibles 4, ou bien en créant sa propre séquence de tir.

Selon un exemple, le séquenceur détermine aussi quel lanceur 91 doit être sollicité en vue du tir à venir.

Selon un mode de réalisation, l'invention comprend une interface entre le tireur et le séquenceur. De manière préférée, il peut s'agir d'une radio commande comprenant un émetteur et un récepteur, l'émetteur peut être par exemple un « micro-cravate » afin de permettre un départ de la cible sous commande de la voix ou de dispositifs acoustiques plus complexes utilisant des micros sur trépied.

### EXEMPLE DE BASE COMMUNE MOBILE EN ROTATION

La figure 9 procure une vue en perspective de la coopération d'un socle 100 et d'une base commune 110 recevant chacune des machines.

De préférence, le socle 100 est fixe relativement au sol, mais cette disposition n'est pas exclusive. Une face supérieure 101 du socle supporte la base commune 110 ; cette dernière dispose elle-même d'une face supérieure 111 supportant les machines ; le support 2 de chaque machine est monté pivotant relativement à la base commune 110. La base commune 110 présente une face opposée à sa face supérieure 111 qui est en regard de la face supérieure 101 du socle 100. La base commune 110 est montée pivotante relativement au socle 100, autour d'un axe géométrique 112, ici dénommée axe de base.

Dans l'exemple représenté, le socle 100 peut être un élément de fondement de l'ensemble des trois machines, métallique. La base commune 110 est avantageusement une structure plane et peut être au moins partiellement formée par une plaque métallique ; les machines 91 étant alignées sur la base commune 110, cette dernière peut présenter une forme allongée comme le montre la figure 9, les trois machines se succédant suivant leur direction d'alignement 114. Avantageusement, les directions principales 35 des machines 91 présentent un même écartement (par exemple entre 1 mètre à 1,10 mètre), la deuxième machine étant située au centre relativement aux deux autres.

De préférence, l'axe de base 112 est confondu avec la direction principale 35 de la machine 91 disposée au milieu, c'est-à-dire la deuxième machine suivant la direction d'alignement 114. Ainsi, la rotation du support 2 et la rotation de la base commune 110 s'effectuent selon le même axe, l'ensemble étant donc parfaitement centré.

La figure 9 montre au surplus que la mobilité en relation de la base commune 110 peut être produite par intermédiaire d'un actionneur de base 130 ; dans la représentation, ce dernier présente une première liaison 131 pour le monter, de préférence à rotation, sur la base commune 110 et une deuxième liaison 132 pour le monter, de préférence à rotation, sur le socle 100.

Pour l'actionneur 130, à titre d'exemple, on peut utiliser un vérin électrique, par exemple d'une tension de travail de 12 V ; des capteurs dédiés au positionnement du vérin (et éventuellement au positionnement d'autres actionneur des machine) peuvent être du type : potentiomètre, optique ou encore à effet Hall. L'actionneur agit, dans le cas de la figure, sur un bras de levier orienté vers le centre de la base commune 110 est perpendiculaire à la direction d'alignement 114 des trois machines.

La figure 10 procure une autre vue du mode de réalisation de la figure 9, en profil, dans un plan vertical en position normale d'utilisation du système.

Pour assurer la rotation de la base commune 110 relativement au socle 100, un dispositif de roulement 120 est prévu. Dans le mode de réalisation illustré, on utilise des chemins de roulement 122 (ici réalisés sur la face supérieure 101 du socle 100) sur lesquels des galets 121 (ici montés en rotation sur la face inférieure de la base commune 110, suivant un axe perpendiculaire à l'axe de base 112 et dirigés suivant un rayon de la trajectoire circulaire de la base commune 110,) se déplacent. Les chemins de roulement 122 ont un profil circulaire, soit en portion de cercle, comme c'est le cas pour les deux ensembles de roulement 123 d'extrémité représentés à la figure 11 et disposés au niveau de la première machine et de la troisième machine, soit en cercle complet, comme c'est le cas de l'ensemble de roulement 123 disposé au niveau de la deuxième machine.

Selon une possibilité, pour chaque machine, un ensemble de roulements 123 est associé, c'est-à-dire situé au même niveau que la machine, et de préférence en regard, en dessous, du support 2. Un ensemble 123 peut comporter deux chemins de roulement 122 disposés sur deux cercles de diamètre différent centrés sur l'axe de base 112. De préférence, l'axe principal 35 de chaque machine est disposé entre chacun de ces deux chemins, et de préférence à midistance. Cela permet d'équilibrer les reprises d'effort. Pour un chemin de roulement 122 considéré, au moins un galet 121 est utilisé, et par exemple un ou deux galets. On peut par exemple prévoir trois galets au total pour un ensemble 123, pour former une reprise d'effort sur trois points, comme le montre la figure 12 en regard de la première machine 91.

Au niveau de l'axe de base 112, la base commune 110 dispose dans sa partie inférieure, en son centre, d'une bague 115 contenant un roulement, comme le montre la figure 13 plus particulièrement. Un arbre 102 solidaire du socle 100 permet de centrer la base commune 110 en traversant son épaisseur.

Les figures 14A à 16B donnent des exemples de succession de mouvement de la base commune 110 pour s'adapter à différents pas de tir 8.

Dans l'exemple représenté, disposant de cinq pas de tir 8, la base commune 110 effectue de préférence successivement quatre rotations d'environ 10° chacune dans un premier sens (par exemple trigonométrique) depuis un pas de tir 8 d'extrémité, comme celui portant le numéro 1 à la figure 14A ; à chaque fois, l'exécution d'un lancer de cibles est opérée. Une fois arrivée au poste portant le numéro 5, la base commune 110 est mise en rotation dans le sens opposé, pour effectuer un chemin inverse en parcourant tous les pas de tir 8, pour retourner au pas de tir numéro 1.

Comme le montre la figure 14A, une configuration pour tirer depuis le pas numéro 1 est telle que la droite 93 passant par le centre du pas de tir considéré et l'axe de base 112 est perpendiculaire à la direction d'alignement 114 des machines. Cela correspond à la position angulaire de la base commune 110 représentée à la figure 14B.

Pour s'adapter au pas de tir suivant, le pas de tir numéro 2 à la figure 15A, la base commune 110 effectue une rotation, schématisée par les flèches à la figure 15B. C'est la droite 93 correspondant au pas de tir numéro 2 qui est alors ajustée.

La figure 16A montre l'ajustement au pas de tir numéro 3, qui est ici central. La figure 16B en montre la position relative de la base commune 110 et du socle 100. Comme indiqué précédemment, des mouvements successifs supplémentaires se poursuivent avantageusement jusqu'au pas de tir numéro 5, de la même façon.

Selon un mode de réalisation, l'invention prévoit une solution dans laquelle une « Fosse Olympique » avec trois lanceurs 91, préférentiellement agencés au sein d'un abri 92. L'invention n'est pas limitée aux modes de réalisations précédemment décrits et s'étend à tous les modes de réalisation conformes à son esprit.

### REFERENCES NUMERIQUES

1. Base élémentaire
2. Support
20. Axe
3. Unité de lancement
31. Plaque de lancement
32. Bras de lancement
33. Axe de rotation
34. Direction de tir
35. Première direction
36. Deuxième direction
37. Barillet
4. Cible
61. Premier secteur angulaire
610. Borne latérale
62. Deuxième secteur angulaire
63. Troisième secteur angulaire
71. Premier actionneur
72. Deuxième actionneur
73. Troisième actionneur
8. Pas de tir
81. Tireur
9. Système
91. Machine
92. Abri
93. Droite
100. Socle
101. Face supérieure
102. Arbre
110. Base commune
111. Face supérieure
112. Axe de base
113. Roulement d'arbre
114. Direction d'alignement
115. Bague de pivot de support
120. Dispositif de roulement
121. Galet
122. Chemin de roulement
123. Paire d'ensembles de roulement
130. Actionneur de base
131. Première liaison
132. Deuxième liaison

## Revendications

1. Système de lancement de cibles pour le tir sportif comprenant, successivement suivant une direction d'alignement, une première machine de projection de cibles, une deuxième machine de projection de cibles et une troisième machine de projection de cibles, chacune parmi la première machine, la deuxième machine et la troisième machine comprenant :
- une unité de lancement (3) mobile en rotation par rapport à une base,
- un bras de lancement (32) mobile en rotation par rapport à l'unité de lancement (3),
caractérisé en que la base est une base commune (110) à la première machine de projection de cibles, la deuxième machine de projection de cibles et la troisième machine de projection de cibles, et en ce qu'il comporte un socle (100) sur lequel la base commune (110) est mobile en rotation suivant un axe de base (112).

2. Système selon la revendication précédente dans lequel l'axe de base (112) est confondu avec l'axe de rotation, par rapport à la base commune (110), de l'unité de lancement (3) de la deuxième machine.

3. Système selon l'une quelconque des revendications précédentes, comprenant un actionneur de base (130), configuré pour entraîner en rotation la base commune (110) relativement au socle (100).

4. Système selon l'une quelconque des revendications précédentes, comprenant un dispositif de roulement (120) intercalé entre une face supérieure (101) du socle (100) et une face inférieure de la base commune (110).

5. Système selon la revendication précédente, dans lequel le dispositif de roulement (120) comporte au moins un ensemble de roulement (123) comprenant d'une part un chemin de roulement (122) de profil en portion de cercle centré sur l'axe de base (112) et disposé sur l'une parmi la face supérieure (101) du socle (100) et la face inférieure de la base commune (110), et, d'autre part, au moins un galet (121) monté en rotation sur l'autre parmi la face supérieure (101) du socle (100) et la face inférieure de la base commune (110) et configurée pour se déplacer le long du chemin de roulement (122).

6. Système selon la revendication précédente, dans lequel le dispositif de roulement (120) comporte plusieurs ensembles de roulement (123) dont au moins certain présentent des chemins de roulement (122) ayant des éloignements différents relativement à l'axe de base (112).

7. Système selon la revendication précédente, dans lequel le dispositif de roulement (120) comprend quatre ensembles de roulement (123) disposés par paire de part et d'autre de l'axe de rotation, relativement à la base commune (110), respectivement de chacune parmi la première machine et de la deuxième machine.

8. Système selon la revendication précédente, dans lequel chaque paire d'ensembles de roulement (123) est disposée en regard de l'une, différentes, parmi l'unité de lancement (3) de la première machine et l'unité de lancement (3) de la troisième machine.

9. Système selon l'une quelconque des trois revendications précédentes, dans lequel le dispositif de roulement (120) comporte, au moins un ensemble de roulement (123) disposé en regard de l'unité de lancement (3) de la deuxième machine et de préférence comporte un chemin de roulement (122) en forme de cercle.

10. Système selon l'une quelconque des revendications précédentes, dans lequel chacune parmi la première machine, la deuxième machine et la troisième machine est configurée pour balayer respectivement un premier secteur angulaire (61) de débattement, un deuxième secteur angulaire (62) de débattement et un troisième secteur angulaire (63) de débattement, lesdits secteurs étant différents les uns des autres.

11. Système selon la revendication précédente, dans lequel chacune parmi la première machine, la deuxième machine et la troisième machine comporte un système de réglage du secteur angulaire de débattement permettant sélectivement de réduire le secteur angulaire de débattement à l'un parmi le premier secteur angulaire (61), le deuxième secteur angulaire (62) et le troisième secteur angulaire (63).

12. Installation pour le tir sportif comprenant un système selon l'une quelconque des revendications précédentes et une pluralité de pas de tir (8) disposés successivement le long d'un arc de cercle centré sur l'axe de base (112).

13. Installation selon la revendication précédente, dans laquelle le système est configuré pour déplacer en rotation la base commune (110) relativement au socle (100) pour placer alternativement la base commune dans l'une parmi une pluralité de positions angulaires, chaque position correspondant à une situation dans laquelle la direction d'alignement (114) est perpendiculaire à une droite passant par l'axe de base (112) et le centre d'un des pas de tir (8).

14. Procédé de commande d'un système selon l'une des revendications 1 à 12 dans une installation selon la revendication précédente, comprenant :
- un placement de la base commune (110) relativement au socle (100) dans une position angulaire de la pluralité de positions angulaires,
- une exécution d'au moins une projection d'au moins une cible (4),
- un déplacement en rotation de la base commune (110) relativement au socle (100), jusqu'à une autre position angulaire de la pluralité de positions angulaires,
- une nouvelle exécution d'au moins une projection d'au moins une cible (4).

15. Procédé selon la revendication précédente, dans lequel le placement est opéré dans une position angulaire correspondant à un pas de tir (8) situé à une première extrémité de l'arc de cercle et dans lequel le déplacement en rotation et la nouvelle exécution sont opérés successivement jusqu'à un pas de tir (8) situé à une deuxième extrémité de l'arc de cercle.

## Patentansprüche

1. Zielwurfsystem für das Sportschießen, das nacheinander entlang einer Ausrichtungsrichtung eine erste Zielprojektionsmaschine, eine zweite Zielprojektionsmaschine und eine dritte Zielprojektionsmaschine umfasst, wobei die erste Maschine, die zweite Maschine und die dritte Maschine jeweils Folgendes umfassen:
- eine Wurfeinheit (3), die im Verhältnis zu einer Basis drehbeweglich ist,
- einen Wurfarm (32), der im Verhältnis zur Wurfeinheit (3) drehbeweglich ist,
**dadurch gekennzeichnet, dass** die Basis eine gemeinsame Basis (110) für die erste Zielprojektionsmaschine, die zweite Zielprojektionsmaschine und die dritte Zielprojektionsmaschine ist, und dadurch, dass es einen Sockel (100) enthält, auf dem die gemeinsame Basis (110) entlang einer Basisachse (112) drehbeweglich ist.

2. System nach dem vorhergehenden Anspruch, wobei die Basisachse (112) im Verhältnis zur gemeinsamen Basis (110) mit der Drehachse der Wurfeinheit (3) der zweiten Maschine zusammenfällt.

3. System nach einem der vorhergehenden Ansprüche, das ein Basisstellglied (130) umfasst, das dazu konfiguriert ist, die gemeinsame Basis (110) relativ zum Sockel (100) in Drehung zu versetzen.

4. System nach einem der vorhergehenden Ansprüche, das eine Rollvorrichtung (120) umfasst, die zwischen einer oberen Fläche (101) des Sockels (100) und einer unteren Fläche der gemeinsamen Basis (110) eingefügt ist.

5. System nach dem vorhergehenden Anspruch, wobei die Rollvorrichtung (120) mindestens eine Rollanordnung (123) umfasst, der einerseits eine Rollbahn (122) mit einem Profil in Form eines Kreisabschnitts, die auf der Basisachse (112) zentriert und auf einer der oberen Fläche (101) des Sockels (100) und der unteren Fläche der gemeinsamen Basis (110) angeordnet ist, und andererseits mindestens eine Laufrolle (121) umfasst, die drehbar auf der anderen der oberen Fläche (101) des Sockels (100) und der unteren Fläche der gemeinsamen Basis (110) montiert und dazu konfiguriert ist, sich entlang der Rollbahn (122) zu bewegen.

6. System nach dem vorhergehenden Anspruch, wobei die Rollvorrichtung (120) mehrere Rollanordnungen (123) umfasst, von denen mindestens einige Rollbahnen (122) aufweisen, die bezüglich der Basisachse (112) unterschiedliche Abstände haben.

7. System nach dem vorhergehenden Anspruch, wobei die Rollvorrichtung (120) vier Rollanordnungen (123) umfasst, die paarweise auf beiden Seiten der Drehachse relativ zur gemeinsamen Basis (110) jeweils von jeder unter der ersten Maschine und der zweiten Maschine angeordnet sind.

8. System nach dem vorhergehenden Anspruch, wobei jedes Paar von Rollanordnungen (123) gegenüber einer anderen unter der Wurfeinheit (3) der ersten Maschine und der Wurfeinheit (3) der dritten Maschine angeordnet ist.

9. System nach einem der drei vorhergehenden Ansprüche, wobei die Rollvorrichtung (120) mindestens eine Rollanordnung (123) umfasst, die gegenüber der Wurfeinheit (3) der zweiten Maschine angeordnet ist, und vorzugsweise eine Rollbahn (122) in Form eines Kreises umfasst.

10. System nach einem der vorhergehenden Ansprüche, wobei jede unter der ersten Maschine, der zweiten Maschine und der dritten Maschine dazu konfiguriert ist, jeweils einen ersten Ausschlagwinkelsektor (61), einen zweiten Ausschlagwinkelsektor (62) und einen dritten Ausschlagwinkelsektor (63) abzutasten, wobei die Sektoren sich voneinander unterscheiden.

11. System nach dem vorhergehenden Anspruch, wobei jede unter der ersten Maschine, der zweiten Maschine und der dritten Maschine ein Einstellsystem für den Ausschlagwinkelsektor umfasst, das das selektive Reduzieren des Ausschlagwinkelsektors auf einen unter dem ersten Winkelsektor (61), dem zweiten Winkelsektor (62) und dem dritten Winkelsektor (63) ermöglicht.

12. Anlage für das Sportschießen, die ein System nach einem der vorhergehenden Ansprüche und eine Vielzahl von Schießstände (8) umfasst, die nacheinander entlang eines auf der Basisachse (112) zentrierten Kreisbogens angeordnet sind.

13. Anlage nach dem vorhergehenden Anspruch, wobei das System dazu konfiguriert ist, die gemeinsame Basis (110) relativ zum Sockel (100) drehzubewegen, um die gemeinsame Basis abwechselnd in eine von einer Vielzahl von Winkelpositionen zu bringen, wobei jede Position einer Situation entspricht, in der die Ausrichtungsrichtung (114) senkrecht zu einer Geraden liegt, die durch die Basisachse (112) und die Mitte eines der Schießstände (8) verläuft.

14. Verfahren zum Steuern eines Systems nach einem der Ansprüche 1 bis 12 in einer Anlage nach dem vorhergehenden Anspruch, das Folgendes umfasst:
- Platzieren der gemeinsamen Basis (110) relativ zum Sockel (100) in einer Winkelposition der Vielzahl von Winkelpositionen,
- Ausführen mindestens einer Projektion mindestens eines Ziels (4),
- Drehbewegen der gemeinsamen Basis (110) relativ zum Sockel (100) bis in eine andere Winkelposition der Vielzahl von Winkelpositionen,
- erneutes Ausführen mindestens einer Projektion mindestens eines Ziels (4).

15. Verfahren nach dem vorhergehenden Anspruch, wobei das Platzieren in einer Winkelposition erfolgt, die einem Schießstand (8) entspricht, die sich an einem ersten Ende des Kreisbogens befindet, und wobei das Versetzen in Drehung und das erneute Ausführen nacheinander bis zu einem Schießstand (8) erfolgen, der sich an einem zweiten Ende des Kreisbogens befindet.

## Claims

1. A target launching system for sport shooting comprising, successively in an alignment direction, a first target projection machine, a second target projection machine and a third target projection machine, each of the first machine, the second machine and the third machine comprising:
- a launching unit (3) which is movable in rotation relative to a base,
- a launching arm (32) movable in rotation relative to the launching unit (3), **characterised in that** the base is a base (110) common to the first target projection machine, the second target projection machine and the third target projection machine, and **in that** it includes a pedestal (100) on which the common base (110) is movable in rotation along a base axis (112).

2. The system according to the preceding claim, wherein the base axis (112) coincides with the axis of rotation, relative to the common base (110), of the launching unit (3) of the second machine.

3. The system according to any one of the preceding claims, comprising a base actuator (130), configured to drive in rotation the common base (110) relative to the pedestal (100) .

4. The system according to any one of the preceding claims, comprising a bearing device (120) inserted between an upper face (101) of the pedestal (100) and a lower face of the common base (110).

5. The system according to the preceding claim, wherein the bearing device (120) includes at least one bearing assembly (123) comprising, on the one hand, a raceway (122) with a profile in the portion of a circle centred on the axis base (112) and disposed on one of the upper face (101) of the pedestal (100) and the lower face of the common base (110), and, on the other hand, at least one roller (121) mounted in rotation on the other of the upper face (101) of the pedestal (100) and the lower face of the common base (110) and configured to be displaced along the raceway (122).

6. The system according to the preceding claim, wherein the bearing device (120) includes several bearing assemblies (123), at least some of which have raceways (122) having different distances relative to the base axis (112) .

7. The system according to the preceding claim, wherein the bearing device (120) comprises four bearing assemblies (123) disposed in pairs on either side of the axis of rotation, relative to the common base (110), respectively of each of the first machine and the second machine.

8. The system according to the preceding claim, wherein each pair of bearing assemblies (123) is disposed opposite to one, different, of the launching unit (3) of the first machine and the launching unit (3) of the third machine.

9. The system according to any one of the three preceding claims, wherein the bearing device (120) includes at least one bearing assembly (123) disposed opposite to the launching unit (3) of the second machine and preferably includes a circular-shaped raceway (122).

10. The system according to any one of the preceding claims, wherein each of the first machine, the second machine and the third machine is configured to scan respectively a first angular sector of travel (61), a second angular sector of travel (62) and a third angular sector of travel (63), said sectors being different from each other.

11. The system according to the preceding claim, wherein each of the first machine, the second machine and the third machine includes a system for adjusting the angular sector of travel allowing selectively reducing the angular sector of travel to one of the first angular sector (61), the second angular sector (62) and the third angular sector (63) .

12. An installation for sport shooting comprising a system according to any one of the preceding claims and a plurality of launch pads (8) disposed successively along an arc of a circle centred on the base axis (112).

13. The installation according to the preceding claim, wherein the system is configured to rotationally displace the common base (110) relative to the pedestal (100) to alternately place the common base in one of a plurality of angular positions, each position corresponding to a situation wherein the alignment direction (114) is perpendicular to a straight line passing through the base axis (112) and the centre of one of the launch pads (8).

14. A method for controlling a system according to one of claims 1 to 12 in an installation according to the preceding claim, comprising:
- a placement of the common base (110) relative to the pedestal (100) in an angular position of the plurality of angular positions,
- an execution of at least one projection of at least one target (4),
- a rotational displacement of the common base (110) relative to the pedestal (100), up to another angular position of the plurality of angular positions,
- a new execution of at least one projection of at least one target (4).

15. The method according to the preceding claim, wherein the placement is operated in an angular position corresponding to a launch pad (8) located at a first end of the arc of a circle and wherein the rotational displacement and the new execution are operated successively up to a launch pad (8) located at a second end of the arc of a circle.
